# EUROPÄISCHE PATENTSCHRIFT

(11) **EP 1 409 388 B1**
(45) Veröffentlichungstag und Bekanntmachung des Hinweises auf die Patenterteilung: **18.01.2006**
(21) Anmeldenummer: 02754233.1
(22) Anmeldetag: 20.06.2002
(51) Int. Cl.: B65H 29/00

(54) **VERFAHREN ZUR STEUERUNG EINES ROLLENSPEICHERS UND ROLLENSPEICHER ZUM SPEICHERN BLÄTTFÖRMIGER GEGENSTÄNDE**
METHOD FOR CONTROLLING A WEB ACCUMULATOR AND WEB ACCUMULATOR FOR STORING SHEETLIKE OBJECTS
PROCEDE POUR COMMANDER UN DISPOSITIF DE STOCKAGE A ROULEAUX ET DISPOSITIF DE STOCKAGE A ROULEAUX DESTINE AU STOCKAGE D'OBJETS DE FORME PLATE

(30) Priorität: 20.07.2001 DE 10135542
(43) Veröffentlichungstag der Anmeldung: 21.04.2004
(73) Patentinhaber: Wincor Nixdorf International GmbH, 33106 Paderborn (DE)
(72) Erfinder: NEUMANN, Ulrich, 59555 Lippstadt (DE); MORITZ, Wolfgang, 33100 Paderborn (DE); ROBRECHT, Michael, 33102 Paderborn (DE)
(86) Internationale Anmeldenummer: PCT/DE2002/002241
(87) Internationale Veröffentlichungsnummer: WO 2003/011728

(56) Entgegenhaltungen:
- WO-A-94/03384
- DE-A- 19 629 900
- DE-A- 19 858 350
- US-A- 4 589 603
- US-A1- 2002 113 160

## Beschreibung

Die Erfindung betrifft ein Verfahren zur Steuerung eines Rollenspeichers zum Speichern blattförmiger Gegenstände, insbesondere Banknoten, zwischen den Wickellagen einer bandförmigen Folie, die zwischen einer von einem ersten Motor angetriebenen, einen Folienvorratswickel umfassenden Folientrommel und einer von einem zweiten Motor angetriebenen, die blattförmigen Gegenstände speichernden Wickeltrommel hin und her gespult wird.

Rollenspeicher werden häufig in Geldautomaten verwendet, da sie auf einfache Weise das Einspeichern und Ausgeben derselben Banknoten ermöglichen. Beim Befüllen oder Einspeichern werden die ankommenden Banknoten nacheinander auf die Wickeltrommel zwischen die Wickellagen gewickelt. Die Drehzahl der Wickeltrommel kann dabei beispielsweise abhängig von den gezählten Banknoten angepaßt werden. Beim Entspeichern bzw. Ausgeben der Banknoten werden diese nach dem Prinzip "Last in, First out" wieder von der Wickeltrommel abgewickelt, wobei die Folie dabei auf die Folientrommel aufläuft.

Damit das Hin- und Herspulen der Folie nicht dazu führt, daß die Folie aus einer vorhandenen seitlichen Führung herausläuft, muß die Folie stetig unter Zug gehalten werden, um eine Schlaufenbildung zu vermeiden.

In der WO 94/03384 wird ein solcher Rollenspeicher beschrieben, bei dem zur Vermeidung von Schlaufenbildung das Drehmoment des die Folie aufwickelnden Motors stets größer als das Drehmoment des die Folie abwickelnden Motors ist.

Eine möglichst gleichmäßige Zugspannung in der Folie läßt sich beispielsweise auch durch eine in beide Richtungen wirkende Reibbremse erreichen. Reibbremsen haben aber den Nachteil, daß sie hohe Änderungen im Reibmoment, insbesondere nach längeren Betriebspausen oder auch durch Temperaturänderungen bei längerem Betrieb aufweisen. Um dies zu kompensieren, d.h. immer einen sicheren Betriebszustand zu gewährleisten, müssen vergleichsweise hohe Reibmomente eingestellt werden, die wiederum zu einem entsprechenden Verschleiß an der gesamten Mechanik führen, so daß eine häufige Wartung und Nachstellung des Reibmomentes erforderlich ist. Außerdem tritt ein entsprechend hoher Energieverlust auf.

Der Erfindung liegt die Aufgabe zugrunde, ein Verfahren der eingangs genannten Art anzugeben, bei dem unter Vermeidung der vorstehend genannten Nachteile eine Schlaufenbildung der Folie zuverlässig vermieden und ein energiesparender Betrieb des Rollenspeichers gewährleistet werden kann.

Diese Aufgabe wird erfindungsgemäß dadurch gelöst, dass der zur Regelung der Folienspannung auf einen vorgegebenen Soll-Wert erforderliche Ist-Wert der Folienspannung indirekt aus der ermittelten Leistungsaufnahme des ersten Motors sowie dem aktuellen Radius und Trägheitsmoment der Folientrommel berechnet wird.

Durch die Regelung der Folienspannung oder Folienzugkraft auf einen vorgegebenen niedrigen Wert, beispielsweise 10 Newton, kann eine längere Lebensdauer der Folie garantiert werden. Häufig beobachtete Reckvorgänge, die insbesondere an den Rändern der Kunststoffolien auftreten und zu Rissen an den Folienrändern oder wegen der ungleichmäßigen Längung der Folie zum Ablaufen der Folie aus ihrer Spur führen, lassen sich dadurch vollständig eliminieren. Dadurch daß ein niedriger Wert für die Folienspannung vorgegeben und eingehalten werden kann, können Antriebsmotoren mit geringeren Leistungen eingesetzt werden, wodurch sich der Energieverbrauch des Rollenspeichers verringert. Die geringere Beanspruchung der Folie ermöglicht eine Reduzierung der Foliendicke, sodass bei gleichem Bauraum für den Rollenspeicher dieser eine höhere Speicherkapazität hat.

Alternativ kann der Ist-Wert der Folienspannung auch durch eine direkte Messung der Folienspannung, beispielsweise durch die Verwendung von Dehnungsmessstreifen, erfasst werden.

Rollenspeicher werden, wie oben erläutert wurde, in der Regel in übergeordneten Geräten, beispielsweise Geldverarbeitungseinrichtungen eingesetzt, wie z.B. in automatischen Kassentresoren oder in Geldrecyclingsystemen. Das bedeutet, daß der Rollenspeicher Banknoten mit einer der Verarbeitungsgeschwindigkeit der Banknoten in dem übergeordneten Gerät entsprechenden Geschwindigkeit einspeichern und ausgeben können muß. Hierzu ist es zweckmäßig, wenn die Umfangsgeschwindigkeit der Wickeltrommel auf einen vorgegebenen Soll-Wert geregelt werden kann. Durch die Regelung der Umfangsgeschwindigkeit kann die Einspeicher- und Ausgabegeschwindigkeit des Rollenspeichers flexibel an Änderungen in dem übergeordneten System angepaßt werden. Außerdem können durch eine derartige Regelung die Abstände zwischen den einzuspeichernden Blättern oder Banknoten auf ein Minimum reduziert werden. Dies führt wiederum zu einer höheren Speicherkapazität des Rollenspeichers.

Bei der gleichzeitigen Regelung der Umfangsgeschwindigkeit der Wickeltrommel und der Folienspannung durch die Ansteuerung der Motoren für die Folientrommel und die Wickeltrommel erhält man ein System mit einer Mehrgrößenregelung. Die Drehmomente beider Motoren wirken sowohl auf die Wickeltrommelgeschwindigkeit als auch auf die Folienspannung oder Zugkraft der Folie, indem einerseits eine vorgegebene Wickelgeschwindigkeit erreicht werden soll, andererseits durch eine entsprechende Ansteuerung beider Motoren die Folie abgebende Trommel jeweils gegenüber der Folie aufnehmenden Trommel leicht abgebremst wird, um die Folie zwischen den Trommeln zu spannen. Das bedeutet, daß das Moment des Motors der Folientrommel über die eigentlich zu beeinflussende Folienspannung auch auf die Umfangsgeschwindigkeit der Wickeltrommel wirkt. Umgekehrt soll zwar durch das Drehmoment des Motors der Wickeltrommel primär nur die Umfangsgeschwindigkeit der letzteren geregelt werden, jedoch entsteht auch hier eine Rückwirkung auf die Folienspannung. Um eine solche Mehrgrößenregelung praktisch handhaben zu können, werden die physikalisch gekoppelten Regelkreise für die Folienspannung und die Umfangsgeschwindigkeit der Wickeltrommel durch ein mathematisches Filternetzwerk rechnerisch entkoppelt, wonach auf der Basis der ermittelten Ist-Werte für die Folienspannung und die Umfangsgeschwindigkeit der Wickeltrommel, der Drehzahl der Folientrommel und der vorgegebenen Systemparameter die Ansteuersignale für den ersten und den zweiten Motor berechnet werden können.

Die Erfindung betrifft ferner einen Rollenspeicher zur Durchführung des vorstehend beschriebenen Verfahrens gemäß den Ansprüchen 5 bis 7.

Weitere Merkmale und Vorteile der Erfindung ergeben sich aus der folgenden Beschreibung, welche in Verbindung mit den beigefügten Zeichnungen die Erfindung anhand eines Ausführungsbeispieles erläutert. Es zeigen:
- Figuren 1-3: jeweils eine schematische Darstellung eines Rollenspeichers zur Erläuterung der Arbeitsweise desselben,
- Figur 4: eine schematische Darstellung der wesentlichen Elemente des erfindungsgemäßen Rollenspeichers und ihre Verbindung mit einer Steuereinrichtung,
- Figur 5: ein vereinfachtes physikalisches Blockschaltbild der Regelstrecke des in Figur 4 dargestellten Rollenspeichers ohne die Motoren,
- Figur 6: ein mathematisches Blockschaltbild des Rollenspeichers und
- Figur 7: ein mathematisches Blockschaltbild des Rollenspeichers mit Entkopplungsfilter.

Der in Fig. 1 schematisch dargestellte Rollenspeicher umfaßt ein Gehäuse 10, in dem eine allgemein mit 12 bezeichnete Folientrommel und eine mit 14 bezeichnete Wickeltrommel um zueinander parallele Achsen 16 bzw. 18 drehbar gelagert sind. Die Folientrommel 12 hat einen Trommelkern 20, auf den eine bandförmige, aus Kunststoff bestehende Folie 22 zu einem Wickel 24 aufwickelbar ist, wobei in der Fig. 1 der minimale und der maximale Durchmesser des Folienwickels 24 angedeutet sind. Die Folie 22 verläuft von der Folientrommel 12 über stationäre Umlenkrollen 26 und eine bewegliche Umlenkrolle 28 zu der Wickeltrommel 14, wo sie auf einen Trommelkern 30 der Wickeltrommel 14 aufläuft und einen Speicherwickel 32 bildet. Die bewegliche Umlenkrolle 28 wird dabei durch nicht dargestellte Mittel jeweils am Umfang der Wickeltrommel 14 gehalten. Die Stellungen der beweglichen Umlenkrolle 28 bei minimalem Radius und maximalem Radius der Wickeltrommel 14 sind in Fig. 1 ebenfalls angedeutet.

Zum Einführen von blattförmigen Gegenständen, beispielsweise Banknoten 34 in den Spalt zwischen der Umfangsfläche der Wickeltrommel 14 und der beweglichen Umlenkrolle 28, und somit zwischen zwei Wickellagen der auf die Wickeltrommel 14 auflaufenden Folie 22 dient eine Transportkulisse 36, die ebenso wie die bewegliche Umlenkrolle 28 verstellbar ist.

Werden die Folientrommel 12 und die Wickeltrommel 14 im Gegenuhrzeigersinn gemäß Fig. 2 gedreht, so daß die Folie 22 in der durch die Pfeile in Fig. 2 angegebenen Richtung auf die Wickeltrommel 14 aufläuft, werden Banknoten 34 in den Wickel 32 eingewickelt, d.h. in den Rollenspeicher eingespeichert. Werden dagegen die Trommel 12 und 14 in der in der Fig. 3 dargestellten Weise im Uhrzeigersinn angetrieben, läuft die Folie 22 von der Wickeltrommel 14 auf die Folientrommel 12 auf, wobei die Banknoten 34 aus dem Spalt zwischen der Oberfläche der Wickeltrommel 14 und der beweglichen Umlenkrolle 28 herausgegeben, d.h. ausgespeichert werden. Die soweit beschriebene Funktionsweise eines Rollenspeichers ist an sich bekannt.

Fig. 4 zeigt die wesentlichen Elemente des Rollenspeichers und ihre Verknüpfung mit einer Steuer- und Regelvorrichtung. Dabei sind die mit der Darstellung in den Figuren 1 bis 3 übereinstimmenden Elemente auch mit den gleichen Bezugszeichen versehen.

Der Trommelkern 20 der Folientrommel 12 ist mit einer Welle 38 verbunden, die ein Riemenzahnrad 40 trägt. Dieses ist über einen Zahnriemen 42 mit dem Antriebsritzel 44 eines Elektromotors 46 gekoppelt.

In gleicher Weise ist der Trommelkern 30 der Wickeltrommel 14 mit einer Welle 48 verbunden, die ein Riemenzahnrad 50 trägt. Dieses ist über einen Zahnriemen 52 mit dem Antriebsritzel 54 eines zweiten Elektromotors 56 verbunden.

Jeder der Elektromotoren 46 und 56 ist mit einem Encoder 58 bzw. 60, z.B. einem Inkrementalencoder gekoppelt, dessen Ausgangssignal jeweils einer Steuereinrichtung 62 zugeführt wird. Ein weiteres Eingangssignal erhält die Steuereinrichtung 62 von einem Dehnungsmeßstreifen 64, der zur Messung des Ist-Wertes der Folienspannung dient, wobei die aktuelle Folienspannung auch auf anderem Wege ermittelt werden kann, wie dies oben erläutert wurde.

Auf der Basis der von den Encodern 58 und 60 ermittelten Drehzahlinformation und des Ist-Wertes der Folienspannung, der vorgegebenen Soll-Werte für die Folienspannung und die Umfangsgeschwindigkeit der Wickeltrommel 14 sowie der vorgegebenen Systemparameter ermittelt die Steuereinrichtung 62 dann Ansteuersignale für die Motoren 46 und 56, um diese so anzutreiben, daß die vorgegebenen Soll-Werte für die Folienspannung und die Umfangsgeschwindigkeit der Wickeltrommel 14 eingehalten werden.

Das Blockschaltbild gemäß Fig. 5 zeigt die Kopplung zwischen den Stellgrößen und den Regelgrößen des Systems. Dabei bezeichnen die Formelzeichen in Fig. 5 folgende Größen:
- M_{G}, M_{F}: = Momente der Motoren 56, 46
- v_{g}, v_{f}: = Umfangsgeschwindigkeiten der Trommeln 14, 12
- F: = Folienspannung
- d, c: = Dämpfung und Federkonstante der Folie
- J_{G}, J_{F}: = Trägheitsmomente der Trommeln 14, 12
- r_{G}, r_{F}: = aktuelle Radien der Trommeln 14, 12

Die Regelgrößen sind die Folienspannung F und die Umfangsgeschwindigkeit v_{g} der Wickeltrommel 14. Die Stellgrößen sind die Motordrehmomente M_{F} und M_{G}. Das Drehmoment M_{F} des Folientrommelmotors 12 wirkt über die eigentlich zu beeinflussende Folienspannung F auch auf die Geschwindigkeit v_{G} der Wickeltrommel. Durch das Drehmoment M_{G} des Wickeltrommelmotors 56 soll primär nur die Umfangsgeschwindigkeit v_{G} der Wickeltrommel 14 geregelt werden. Aber auch hier entsteht eine Rückwirkung auf die Folienspannung, da diese ja durch eine Differenz der Umfangsgeschwindigkeiten der Folientrommel 12 und der Wickeltrommel 14 erzeugt werden soll.

Die Kopplung zwischen den Stell- und Regelgrößen wird durch das mathematische Blockschaltbild gemäß Fig. 6 wiedergegeben. Dabei bezeichnet Gᵢ (s) die Übertragungsfunktionen, die das dynamische Verhalten des Systems beschreiben. Die Pfeile zeigen die Kopplungswege zwischen den Stellgrößen M_{F}, M_{G} und den Regelgrößen F, v_{g} auf.

Um eine solche Mehrgrößenregelung praktisch handhaben und die erforderlichen Regler bestimmen zu können, muß die Kopplung zwischen M_{G} und F bzw. M_{F} und v_{g} eliminiert werden. Dies kann auf mathematischem Wege durch ein Filternetzwerk gemäß Fig. 7 erfolgen. Dieses Filternetzwerk umfaßt Übertragungsfunktionen Vᵢ(s), die so zu bestimmen sind, daß das folgende Gleichungssystem erfüllt ist: ${V}_{1} ( s ) ⋅ {G}_{3} ( s ) = {V}_{3} ( s ) ⋅ {G}_{4} ( s )$ ${V}_{2} ( s ) ⋅ {G}_{1} ( s ) = {V}_{4} ( s ) ⋅ {G}_{2} ( s )$

Sind die vorstehenden Gleichungen erfüllt, werden die unerwünschten Kopplungspfade im System durch das vorgeschaltete Filternetzwerk eliminiert, so daß nur noch das Motordrehmoment M_{G} mit der Umfangsgeschwindigkeit v_{g} und das Motordrehmoment M_{F} mit der Folienspannung F gekoppelt sind. Dadurch sind zwei Regelkreise entstanden, die unabhängig voneinander ausgelegt werden können.

Beim Entwurf der Regelung ist neben der zuvor beschriebenen Kopplung der Systemgrößen zu beachten, daß sich durch das Auf- und Abwickeln der Folie auch die Radien der Trommeln und damit verbunden die Trägheitsmomente derselben ändern. Die sich zeitlich ändernden Radien und Trägheitsmomente ergeben ein nicht-lineares Systemverhalten. Die Änderung der Radien kann näherungsweise durch eine archimedische Spirale beschrieben werden: ${F}_{Folientrommel} = {r}_{Trommel kern} + \frac{a}{2 π} ( {φ}_{0} + φ )$

### Erläuterung der Formelzeichen:

- r_{Folientrommel}: = aktueller Radius der Trommel mit Folie
- r_{Trommelkern}: = Radius der Trommel ohne Folie, d.h. Radius des Trommelkerns
- a: = Dicke der Folie
- ϕ₀: = Startwinkel der Trommel
- ϕ: = aktuelle Winkellage der Trommel

Die Winkellage ϕ der Trommeln kann durch Messung und Integration der Winkelgeschwindigkeit der Motoren 46 und 56 ermittelt werden.

Mit Hilfe der zuvor ermittelten Radien und der Materialkennwerte der Folie 22 wird das Trägheitsmoment der Folie bestimmt: ${J}_{Folie} = \frac{1}{2} {ρ}_{Folie} {b}_{Folie} π ( {r}_{Folientrommel}^{4} - {r}_{Trommel kern}^{4} )$

### Erläuterung der Formelzeichen:

- b_{Folie}: = Breite der Folie
- ρ_{Folie}: = Dichte der Folie

Der jeweilige Folienwickel 24, 32 wird dabei als Hohlzylinder betrachtet, der auf dem jeweiligen Trommelkern 20 bzw. 30 steckt. Die Trägheitsmomente der Trommelkerne 20, 30 sind Konstanten und werden aus den Konstruktionsdaten ermittelt.

Um den Einfluß der zu speichernden Banknoten auf den Radius und das Trägheitsmoment der Wickeltrommel 14 zu berücksichtigen, wurde ein einfaches Modell entwickelt, das die Banknoten als eine "Papierlage" zwischen den Folienlagen beschreibt. Bei der Papierlage wird eine Dichte berechnet, die die durch die Regelung eingestellten Abstände zwischen den Banknoten berücksichtigt.

Da die Änderungsgeschwindigkeit der Radien und damit der Trägheitsmomente bei einer geforderten maximalen Wickeltrommelgeschwindigkeit v_{g} von 1,2m/s relativ gering ist, kann die zeitliche Änderung der Streckenparameter durch einfache lineare Übertragungsfunktionen mit sich ändernden Koeffizienten kompensiert werden.

Für die Regelung der Folienspannung und der Umfangsgeschwindigkeit v_{g} der Wickeltrommel 14 können aus der Literatur bekannte Regelungskonzepte, wie z.B. Kaskadenregelungen oder auch Zustandsregelungen mit Beobachter verwendet werden. Unabhängig von der jeweiligen Drehrichtung stellt dann der Motor 56 an der Wickeltrommel 14 nur die gewünschte Wickelgeschwindigkeit v_{g} ein. Der Folientrommelmotor 56 hingegen ist ausschließlich für die Einhaltung der gewünschten Folienspannung F verantwortlich.

Anstelle eines Inkrementalencoders 58 am Folientrommelmotor 46 kann auch ein einfacher Impulsgeber oder -zähler verwendet werden, der bei jeder vollen Umdrehung der Folientrommel 12 inkrementiert oder dekrementiert wird, da sich das Trägheitsmoment der Folientrommel 12 bei jeder Umdrehung nur relativ wenig ändert und da für die Regelung des Gesamtsystems die Bestimmung der Folientrommelgeschwindigkeit nicht unbedingt notwendig ist.

Zur Messung der Folienspannung dient im dargestellten Ausführungsbeispiel ein Dehnungsmeßstreifen 64. Der Ist-Wert der Folienspannung kann aber auch durch die Messung des Stroms im Motor 46 und durch Berechnung des Radius und des Trägheitsmomentes der Folientrommel 12 indirekt bestimmt werden.

## Patentansprüche

1. Verfahren zur Steuerung eines Rollenspeichers zum Speichern blattförmiger Gegenstände, insbesondere Banknoten (34) zwischen den Wickellagen einer bandförmigen Folie (22), die zwischen einer von einem ersten Motor (46) angetriebenen, einen Folienvorratswickel (24) umfassenden Folientrommel (12) und einer von einem zweiten Motor (56) angetriebenen, die blattförmigen Gegenstände (34) speichernden Wickeltrommel (14) hin- und hergespult wird und die Folienspannung (F) der Folie (22) auf einen vorgegebenen Soll-Wert geregelt wird, **dadurch gekennzeichnet, dass** der Ist-Wert der Folienspannung (F) der Folie (22) aus der ermittelten Leistungsaufnahme des ersten Motors (46) sowie dem aktuellen Radius und Trägheitsmoment der Folientrommel (12) berechnet wird.

2. Verfahren nach Anspruch 1 **dadurch gekennzeichnet, dass** die Drehzahl des zweiten Motors (56) mittels eines Encoders (60) gemessen und daraus der Ist-Wert der Umfangsgeschwindigkeit (v_{g}) der Wickeltrommel (14) und deren Winkellage berechnet wird.

3. Verfahren nach Anspruch 1 oder 2 **dadurch gekennzeichnet, dass** die Drehzahl der Folientrommel (12) gemessen wird.

4. Verfahren nach einem der Ansprüche 1 bis 3 **dadurch gekennzeichnet, dass** die physikalisch gekoppelten Regelkreise für die Folienspannung (F) und für die Umfangsgeschwindigkeit (v_{g}) der Wickeltrommel (14) durch ein mathematisches Filternetzwerk entkoppelt werden und dass auf der Basis der ermittelten Ist-Werte für die Folienspannung (F) und die Umfangsgeschwindigkeit (v_{g}) der Wickeltrommel (14), der Drehzahl der Folientrommel (12) und der vorgegebenen Systemparameter die Ansteuersignale für den ersten und den zweiten Motor (46, 56) berechnet werden.

5. Rollenspeicher zum Speichern blattförmiger Gegenstände, insbesondere Banknoten (34), umfassend eine durch einen ersten Motor (46) antreibbare Folientrommel (12) mit einem Vorratswickel (24) einer bandförmigen Folie (22), eine durch einen zweiten Motor (56) antreibbare Wickeltrommel (14), wobei die Folie (22) zwischen der Folientrommel (12) und der Wickeltrommel (14) hin- und her spulbar ist, Mittel (36) zum Zuführen von blattförmigen Gegenständen (34) zwischen die Wickellagen der Folie (22) beim Aufwickeln derselben auf die Wickeltrommel (14) bzw. zum Abführen der blattförmigen Gegenstände (34) beim Abwickeln der Folie (22) von der Wickeltrommel (14) und eine Steuereinrichtung (62) zum Ansteuern des ersten und zweiten Motors (46, 56), wobei die Steuereinrichtung (62) für eine Regelung der Folienspannung (F) der Folie (22) zwischen den beiden Trommeln (12, 14) auf einen vorgegebenen Soll-Wert ausgebildet ist, **gekennzeichnet durch** Mittel zum Erfassen der Leistungsaufnahme des ersten Motors (46) und Mittel (62) zum Berechnen des Ist-Wertes der Folienspannung (F) aus den erfassten Daten sowie dem aktuellen Radius und Trägheitsmoment der Folientrommel (12).

6. Rollenspeicher nach Anspruch 5 **dadurch gekennzeichnet, dass** dem ersten Motor (46) ein Encoder (58) und dem zweiten Motor (56) ein Encoder (60) zugeordnet ist.

7. Rollenspeicher nach Anspruch 5 oder 6 **dadurch gekennzeichnet, dass** die Steuereinrichtung (62) einen programmgesteuerten Rechner enthält, der so programmiert ist, dass er die Funktionswerte der resultierenden Übertragungsfunktionen, die den beiden durch ein mathematisches Filternetzwerk entkoppelten Regelkreisen entsprechen, aus den ermittelten aktuellen und den vorgegebenen Daten berechnet und daraus die Ansteuersignale für den ersten und den zweiten Motor (46, 56) ermittelt.

## Claims

1. Method for controlling a storage roller for storing sheet-type objects, in particular banknotes (34), between the wound layers of a belt-type film (22), which is spooled to and fro between a film drum (12), which is driven by a first motor (46) and comprises a film reservoir roll (24), and a winding drum (14), which is driven by a second motor (56) and stores the sheet-type objects (34), and the film tension (F) of the film (22) is controlled to a predefined set value, **characterized in that** the actual value of the film tension (F) of the film (22) is calculated from the determined power consumption of the first motor (46) and the current radius and moment of inertia of the film drum (12).

2. Method according to Claim 1, **characterized in that** the rotational speed of the second motor (56) is measured by means of an encoder (60) and, from this, the actual value of the circumferential speed (v_{g}) of the winding drum (14) and its angular position is calculated.

3. Method according to Claim 1 or 2, **characterized in that** the rotational speed of the film drum (12) is measured.

4. Method according to one of Claims 1 to 3, **characterized in that** the physically coupled control loops for the film tension (F) and for the circumferential speed (v_{g}) of the winding drum (14) are decoupled by means of a mathematical filter network, and **in that** the drive signals for the first and the second motor (46, 56) are calculated on the basis of the determined actual values for the film tension (F) and the circumferential speed (v_{g}) of the winding drum (14), the rotational speed of the film drum (12) and the predefined system parameters.

5. Storage roller for storing sheet-type objects, in particular banknotes (34), comprising a film drum (12) that can be driven by a first motor (46), with a reservoir roll (24) of a belt-type film (22), a winding drum (14) that can be driven by a second motor (56), it being possible for the film (22) to be spooled to and fro between the film drum (12) and the winding drum (14), means (36) for supplying sheet-type objects (34) between the wound layers of the film (22) as the same is wound up onto the winding drum (14) and for dispensing the sheet-type objects (34) as the film (22) is unwound from the winding drum (14), and a control device (62) for driving the first and second motor (46, 56), the control device (62) being designed to control the film tension (F) of the film (22) between the two drums (12, 14) to a predefined set value, **characterized by** means for registering the power consumption of the first motor (46) and means (62) for calculating the actual value of the film tension (F) from the registered data and the current radius and moment of inertia of the film drum (12).

6. Storage roller according to Claim 5, **characterized in that** an encoder (58) is assigned to the first motor (46) and an encoder (60) is assigned to the second motor (56).

7. Storage roller according to Claim 5 or 6, **characterized in that** the control device (62) contains a program-controlled computer which is programmed in such a way that it calculates the function values of the resulting transfer functions, which correspond to the two control loops decoupled by a mathematical filter network, from the determined current and the predefined data and from this determines the drive signals for the first and the second motor (46, 56).

## Revendications

1. Procédé pour commander un stockeur à rouleaux destiné à stocker des objets en feuille, en particulier des billets de banque (34), entre les couches d'enroulement d'une feuille en bande (22) embobinée dans l'un ou l'autre sens entre un tambour à feuille (12) entraîné par un premier moteur (46) et équipé d'une bobine de réserve de feuille (24) et un tambour enrouleur (14) qu'entraîne un deuxième moteur et qui stocke les objets (34) en feuille et la tension de feuille (F) de la feuille (22) est réglée à une valeur de consigne prédéfinie,
**caractérisé en ce que** la valeur réelle de la tension (F) de la feuille (22) est calculée à partir de la consommation de puissance déterminée du premier moteur (46) et à partir du rayon et du moment d'inertie instantanés du tambour à feuille (12).

2. Procédé selon la revendication 1, **caractérisé en ce que** la vitesse de rotation du deuxième moteur (56) est mesurée à l'aide d'un codeur (60) et est utilisée pour calculer la valeur réelle de la vitesse périphérique (v_{g}) du tambour enrouleur (14) et de sa couche d'enroulement.

3. Procédé selon la revendication 1 ou 2, **caractérisé en ce qu'**on mesure la vitesse de rotation du tambour à feuille (12).

4. Procédé selon l'une des revendications 1 à 3, **caractérisé en ce que** les circuits régulateurs couplés physiquement pour la tension de feuille (F) et pour la vitesse périphérique (v_{g}) du tambour enrouleur (14) sont découplés par un réseau mathématique de filtrage et les signaux de commande destinés au premier et au deuxième moteur (46, 56) sont calculés en prenant pour base les valeurs réelles déterminées pour la tension de feuille (F) et pour la vitesse périphérique (v_{g}) du tambour enrouleur (14), la vitesse de rotation du tambour à feuille (12) et les paramètres prédéfinis du système.

5. Stockeur à rouleaux pour stocker des objets en feuille, en particulier des billets de banque (34), comportant
un tambour à feuille (12) qui peut être entraîné par un premier moteur (46) et comprend une bobine de réserve (24) d'une feuille en bande (22),
un tambour enrouleur (14) qui peut être entraîné par un deuxième moteur (56), la feuille (22) pouvant être embobinée et débobinée entre le tambour à feuille (12) et le tambour enrouleur (14),
des moyens (36) pour acheminer des objets en feuille (34) entre les couches d'enroulement de la feuille (22) quand elle s'enroule sur le tambour enrouleur (14) ou pour emporter les objets en feuille (34) quand la feuille (22) se déroule du tambour enrouleur (14) et
une installation de commande (62) destinée à commander le premier et le deuxième moteur (46, 56) et conçue pour régler à une valeur de consigne prédéfinie la tension de feuille (F) de la feuille (22) entre les deux tambours (12, 14),
**caractérisé par** des moyens pour détecter la consommation de puissance du premier moteur (46) et par des moyens (62) pour calculer la valeur réelle de la tension de feuille (F) à partir des données détectées et à partir du rayon ainsi que du moment d'inertie instantanés du tambour à feuille (12).

6. Stockeur à rouleaux selon la revendication 5, **caractérisé en ce qu'**un codeur (58) est associé au premier moteur (46) et un codeur (60) au deuxième moteur (56).

7. Stockeur à rouleaux selon la revendication 5 ou 6, **caractérisé en ce que** l'installation de commande (62) contient un calculateur à programme programmé de manière à calculer, à partir des données instantanément déterminées et des données prédéfinies, les valeurs des fonctions de transfert résultantes qui correspondent aux deux circuits régulateurs découplés par un réseau de filtrage mathématique et de manière à déterminer grâce à cela les signaux de commande pour le premier et pour le deuxième moteur (46, 56).
